# EUROPÄISCHE PATENTSCHRIFT

(11) **EP 1 627 260 B1**
(45) Veröffentlichungstag und Bekanntmachung des Hinweises auf die Patenterteilung: **05.08.2009**
(21) Anmeldenummer: 04739232.9
(22) Anmeldetag: 17.05.2004
(51) Int. Cl.: G03G 15/16

(54) **UMDRUCKSTATION FÜR EIN ELEKTROGRAFISCHES DRUCK- ODER KOPIERGERÄT**
TRANSFER STATION FOR AN ELECTROGRAPHIC PRINTER OR COPIER
STATION DE TRANSFERT POUR IMPRIMANTE OU COPIEUR ELECTROGRAPHIQUE

(30) Priorität: 19.05.2003 DE 10322502
(43) Veröffentlichungstag der Anmeldung: 22.02.2006
(73) Patentinhaber: Océ Printing Systems GmbH, 85586 Poing (DE)
(72) Erfinder: BRECHT, Stefan, 80804 München (DE); MESCHENMOSER, Friedrich, 85630 Grasbrunn (DE); KÜRMEIER, Christian, 85435 Erding (DE); KÜHNE, Stephan, 83607 Holzkirchen (DE)
(74) Vertreter: Schaumburg, Thoenes, Thurn, Landskron, Eckert
(86) Internationale Anmeldenummer: PCT/EP2004/005310
(87) Internationale Veröffentlichungsnummer: WO 2004/102284

(56) Entgegenhaltungen:
- EP-A- 0 592 197
- WO-A-02/077719
- US-A- 4 699 496

## Beschreibung

Elektrografische Druck- oder Kopiergräte sind z.B. aus der US 6 072 977 bekannt. Sie weisen z.B. eine Fotoleitertrommel als Zwischenträger auf, auf der mittels eines Lasers oder LED-Kammes ein Ladungsbild des auf einen Aufzeichnungsträger, z.B. eine Papierbahn, zu druckenden Bildes erzeugt wird. Anschließend wird der Zwischenträger an einer Entwicklerstation vorbei bewegt, durch die das Ladungsbild auf dem Zwischenträger mit Toner einfärbt wird. In einer Umdruckstation wird das Tonerbild vom Zwischenträger auf den Aufzeichnungsträger übertragen und anschließend in einer Fixierstation fixiert. Damit ist der Druck- oder Kopiervorgang für ein Bild beendet. Der Zwischenträger wird entladen und steht dann für einen neuen Druck- oder Kopiervorgang zur Verfügung.

Das Tonerbild soll möglichst fehlerfrei vom Zwischenträger auf den Aufzeichnungsträger umgedruckt werden. Druckbildfehler bei den heute verwendeten Umdruckverfahren in Endlosdrückern im Geschwindigkeitsbereich bis ca. 1,5 m/s bestehen vor allem im Auftreten von Fehlstellen (Datenverlust) bzw. Aufhellungen in Rasterflächen, in unscharfen Rasterflächen und Querstreifen in Rasterflächen auf dem Aufzeichnungsträger. Bei Druckeinrichtungen mit mehreren Druckgeräten ist besonders der 2. Drucker eines Twin-Systems kritisch (bzw. der 3. Drucker eines Triple-Systems usw.), der auf ein von der Fixierstation des vorhergehenden Druckers gestresstes (welliges, geschrumpftes, Feuchtigkeitsverlust aufweisendes) Papier drucken muss.

Stand der Technik bei Endlosdruckern ist der Umdruck mit einem Transfercorotron, dies ist z.B. aus DE 197 49 386 C2 bekannt. Hier wird der Aufzeichnungsträger ohne zusätzlichen Anpressdruck im Umdruckbereich am Zwischenträger vorbei geführt und mit Hilfe des Transfercorotrons wird das Druckbild vom Zwischenträger auf den Aufzeichnungsträger umgedruckt. Die vom elektrischen Feld zwischen Transfercorotron und Toner auf dem Zwischenträger erzeugte Kraft ist oft nicht ausreichend, um bei welligem Aufzeichnungsträger den Toner vollständig auf den Aufzeichnungsträger zu übertragen. Dadurch ergeben sich Druckbildfehler wie Fehlstellen und Rasterunschärfen. Weiterhin kann der Aufzeichnungsträger wegen der geringen elektrostatischen Haftung am Zwischenträger unkontrolliert schlagartig durchrutschen. Dies zeigt sich durch Querstreifen in Rasterflächen.

Um den Aufzeichnungsträger mechanisch an den Zwischenträger zubringen und dadurch die oben beschriebenen Probleme zu reduzieren, wurden zusätzliche Umdruckhilfen (Transferblade, Andruckrolle, Umdruckbacken etc.) mit einem Transfercorotron kombiniert. Dadurch konnten aber die oben beschrieben Probleme nicht vollständig abgestellt werden, da der mechanische Andruck des Aufzeichnungsträgers an den Zwischenträger zusammen mit einem Transfercorotron nicht im eigentlichen Umdruckbereich stattfinden kann.

Weiterhin ist es bekannt (WO 02/077719 A1), als Umdruckmittel eine Transferrolle zu verwenden, die im Umdruckbereich den Aufzeichnungsträger an den Zwischenträger andrückt. Aufbau und Funktion einer solchen Umdruckstation kann WO 02/077719 A1 entnommen werden. Dort ist die Umdruckstation so gestaltet, dass dieses Prinzip auch bei Hochgeschwindigkeitsdruck- oder Hochgeschwindigkeitskopiergeräten einsetzbar ist. Dazu musste erreicht werden, dass der Aufzeichnungsträger im Umdruckbereich sicher am Zwischenträger anliegt, sich im Druckbetrieb keine Sprünge in der Relativgeschwindigkeit zwischen Aufzeichnungsträger und Zwischenträger ergeben und keine Druckbildfehler auf dem Aufzeichnungsträger auftreten.

Unter verschiedenen Umweltbedingungen können bei einer Umdruckstation mit Transferrolle folgende Störgrößen auftreten: Teiletoleranzen, Rundlaufabweichungen (Fotoleiter, Transferrolle), Temperaturschwankungen, Verschmutzung, Verschleiß (Fotoleiter, Transferrolle), variabler Bahnzug im Aufzeichnungsträger, zur Transferrolle asymmetrischer Bahnzug, verschiedene Dicke, Steife, Welligkeit des Aufzeichnungsträgers. Dabei muss z.B. berücksichtigt werden, dass Transferrolle und Zwischenträger ausgetauscht werden müssen und anschließend ein einwandfreier Umdruck gegeben sein muss. Das von der Erfindung zu lösende Problem besteht darin, eine Umdruckstation mit einer Transferrolle anzugeben, die unter variablen Umgebungsbedingungen einwandfrei funktioniert.

Dieses Problem wird gemäß den Merkmalen des Patentanspruches 1 gelöst. Mit der erfindungsgemäßen Lösung ergeben sich gegenüber herkömmlichen Systemen die folgenden Vorteile:
- Mit einer derart gelagerten Transferrolle wird der Aufzeichnungsträger über die gesamte Breite an den Zwischenträger gleichmäßig angedrückt. Das Tonerbild wird somit einwandfrei auf den Aufzeichnungsträger übertragen.
- Elektrische Feldlinien und Andruckkraft auf den Aufzeichnungsträger wirken am gleichen Ort - im Umdruckbereich - und in gleicher Richtung.
- Durch die geeignet gewählte Andruckkraft der Transferrolle werden Sprünge in der Relativgeschwindigkeit zwischen Aufzeichnungsträger und Zwischenträger und die oben angegebenen Druckbildfehler wirksam vermieden.
- Durch die Antriebseinheit kann die Transferrolle exakt bewegt werden. Dadurch werden beim An- und Abschwenken Relativgeschwindigkeiten zwischen Aufzeichnungsträger und Zwischenträger vermieden.
- Eine konstante Andruckkraft der Transferrolle an den Zwischenträger ist gewährleistet. Die Andruckkraft kann je nach Eigenschaft des Aufzeichnungsträgers eingestellt werden.
- Die Eigenschaften des Antriebssystems passen sich an die Bedingungen im Druckgerät an. Auch über die Lebensdauer (Verschleiss, auch elektrischer Verschleiss der Transferrolle) wird immer ein gleich gutes Ergebnis erzielt (gleiche Andruckkraft, Kompensation verschiedener Lagen der Umdrucklinie). Vorteil ist, dass eine höhere Geschwindigkeit des Aufzeichnungsträgers realisiert werden kann.

Weiterbildungen der Erfindung ergeben sich aus den abhängigen Ansprüchen.

Zur Vermeidung von durch (asymmetrische) Unwucht oder (asymmetrischen) Radialschlag des Zwischenträgers, der Transferrolle oder des Aufzeichnungsträgers oder durch Unparallelität von Transferrolle und Zwischenträger in Radialrichtung verursachten Druckfehler kann in der Umdruckeinheit mindestens eine Ausgleichsvorrichtung vorgesehen werden, die ungleichmäßig über die Breite der Transferrolle wirksam sein kann und dadurch Toleranzen bei Transferrolle oder Zwischenträger ausgleicht. Dabei können je nach Einsatzfall auch zwei oder mehr Ausgleichsvorrichtungen eingesetzt werden.

Die Antriebseinheit gleicht somit Unwucht, Radialschlag oder Dickenänderungen im Aufzeichnungsträger gleichförmig über die Zwischenträgerbreite aus.

Als Antriebseinheit kann ein Motor verwendet werden, der im Position- gesteuerten Modus und im Drehmomenten- gesteuerten Modus arbeiten kann. Bei dem Motor kann es sich um einen rotatorischen Motor, z.B. einen bürstenlosen Gleichstrommotor, oder um einen Linearmotor handeln.

Zweckmäßig ist es, wenn die Umdruckeinheit einen einseitig gelagerten Andruckbalken, an dem das Übertragungselement angreift, und mindestens eine, zweckmäßigerweise mindestens zwei, am Andruckbalken gelagerte Lagerschwinge aufweist, in der die Transferrolle gelagert ist. Die Lagerschwingen und der Andruckbalken können um ein gemeinsames Drehlager drehbar gelagert sein. Die Lagerschwingen sind zudem um die Drehachse gegenüber dem Andruckbalken beweglich, so dass sich die Transferrolle parallel an den Zwischenträger anlegen kann. Bei Bewegung einer Lagerschwinge gegen den Andruckbalken kann mindestens eine Ausgleichsvorrichtung gespannt oder entspannt werden. Dann kann die Umdruckeinheit und mit ihr die Transferrolle durch das Übertragungselement an den Zwischenträger angeschwenkt oder abgeschwenkt werden. Der Schwenkvorgang kann dadurch erreicht werden, dass das Übertragungselement über einen Koppelarm mit einem Exzenter verbunden ist, der an der Antriebswelle der Antriebseinheit angeordnet ist. Es ist jedoch auch möglich, statt der rotatorischen Antriebseinheit (Motor mit Übertragungselement) eine linear arbeitende Antriebseinheit (Linearmotor) zu verwenden.

Um mit Hilfe der Transferrolle den Radialschlag des Zwischenträgers oder der Transferrolle korrigieren zu können, ist diese also derart gelagert, dass die mindestens eine Ausgleichsvorrichtung einen Druck in Richtung zum Zwischenträger ausübt. Die Ausgleichsvorrichtung kann z.B. aus federnden Elementen bestehen. Die Antriebseinheit gleicht dann den Radialschlag gleichförmig über die Breite der Transferrolle aus (Transferrolle bleibt parallel zur Drehachse). Wenn zwei Ausgleichsvorrichtung vorgesehen werden, jeweils eine pro Lagerschwinge, wirken diese ungleichförmig über die Breite der Transferrolle, nämlich vorne und hinten bei unterschiedlichem Radialschlag, also Taumelschlag sowie Schiefstand der Transferrolle zum Zwischenträger.

Der Andruckbalken kann mit einer Umlenkrolle für den Aufzeichnungsträger versehen sein. Diese Umlenkrolle kann in der AN- Position einen tangentialen Bahnlauf zum Zwischenträger herstellen. Wenn die Umlenkrolle auf dem Andruckbalken angeordnet wird, wirkt die Ausgleichsvorrichtung nicht auf die Umlenkrolle. Damit können auch Aufzeichnungsträgerbahnen, die nicht symmetrisch zur Transferrolle laufen, verarbeitet werden, da die Umlenkrolle bei einseitigen Bahnzug nicht einseitig abheben kann, d.h. die Achse der Umlenkrolle bleibt parallel zur Achse des Zwischenträgers. Die Transferrolle hebt bei einseitigen Bahnzug nicht ab, da der Umschlingungswinkel des Aufzeichnungsträgers an der Transferrolle nahezu Null ist und somit kaum Kräfte aus dem Bahnzug auf die Ausgleichsvorrichtungen rückwirken.

Durch eine entsprechende Anordnung der Umlenkrolle ist es möglich, den Aufzeichnungsträger tangential an der Oberfläche der Transferrolle und eines trommelförmigen Zwischenträgers vorbei zu führen. Eine solche Führung kann auch erreicht werden, wenn in der Umlenkeinheit Rollen oder Backen in entsprechender Weise angeordnet werden. Der Vorteil einer solchen Führung des Aufzeichnungsträgers liegt darin, dass der Tonerverflug minimiert wird und das Druckbild gleichmäßiger ist.

Die erfindungsgemäße Umdruckstation ist besonders für Druckgeräte geeignet, die einen bandförmigen Aufzeichnungsträger mit hoher Geschwindigkeit bedrucken und bei denen der Zwischenträger eine Fotoleitertrommel ist.

Der Winkel, um den die Antriebswelle von der AB- Position zur AN- Position zu bewegen ist, kann mit Hilfe eines Positionszählers festgelegt werden, wobei der AB- Position bzw. der AN- Position ein erster bzw. zweiter Zählerstand zugeordnet ist. Der zweite Zählerstand wirkt dabei als Sollgröße oder Regelvorgabe für die Drehmomentenregelung. Bei Überschreiten einer definierten Positionsabweichung kann das Drehmoment angepasst werden.

Wenn eine Umdruckstation in ein Druckgerät eingebaut wird, ist es vorteilhaft, wenn die AB- Position und die AN- Position eingemessen wird. Dadurch wird gewährleistet, dass die Transferrolle immer mit dem notwendigen Druck an dem Zwischenträger anliegt. Die AB- Position kann derart gefunden werden, dass die Antriebswelle solange gedreht wird bis z.B. ein an der AB- Position angeordneter Hallschalter anspricht bzw. der Exzenter an einem mechanischen Anschlag anliegt. Der dabei erreichte erste Zählerstand des Positionszählers kann dann gespeichert werden bzw. der Positionszähler wird auf einen vorgegebenen Ausgangswert zurückgesetzt. Die AB- Position ergibt sich dann durch eine definierte Differenz zum ersten Zählerstand. Anschließend kann die Antriebswelle die Umdruckeinheit Drehmomenten- gesteuert zum Zwischenträger bewegen bis die Antriebswelle nach Auftreffen der Transferrolle auf den Zwischenträger blockiert. Dabei werden Störgrößen wie z.B. Bahnzug im Aufzeichnungsträger aufgehoben oder können ermittelt werden. Der dann erreichte zweite Zählerstand des Positionszählers kann wiederum gespeichert werden. Um Toleranzen auszugleichen, kann dieser Anschwenkvorgang z.B. bei unterschiedlichen Zwischenträgerstellungen wiederholt werden, dies kann auch bei kontinuierlicher Drehung des Zwischenträgers erfolgen. Der Zwischenträger muss dabei nicht entfernt werden. Aus den ermittelten zweiten Zählerständen kann anschließend ein Mittelwert gebildet werden, der im Druckbetrieb als zweiter Zählerstand verwendet wird. Ein entsprechender Messvorgang kann selbstverständlich auch in Druckpausen durchgeführt werden, um z.B. Verschleiss bei der Transferrolle oder dem Zwischenträger auszugleichen.

Beim Druckbetrieb steht die Umdruckeinheit zunächst in der AB- Position. Soll gedruckt werden, wird die Umdruckeinheit an den Zwischenträger solange angeschwenkt bis der zweite Zählerstand erreicht ist. Der Anschwenkvorgang erfolgt somit positionsgesteuert. Wenn der zweite Zählerstand erreicht ist, schaltet die Antriebseinheit auf Drehmomentensteuerung um, so dass die Transferrolle mit einer (über das Drehmoment) einstellbaren Andruckkraft an dem Zwischenträger anliegt. Bei Überschreiten einer definierten Positionsabweichung kann das Drehmoment im Druckbetrieb angepasst werden (überlagerte Positionsregelung). In der Druckpause wird die Umdruckeinheit wieder vom Zwischenträger Position- gesteuert abgeschwenkt bis der erste Zählerstand erreicht ist. Selbstverständlich können die Endpositionen der Umdruckeinheit auch mit anderen Mitteln festgelegt werden, z.B. könnte in den Endpositionen jeweils ein Hallschalter angeordnet sein, deren Sensorsignal ausgewertet wird.

An Hand eines Ausführungsbeispieles, das in den Figuren dargestellt ist, wird die Erfindung weiter erläutert.

Es zeigen
- Fig. 1: eine Seitenansicht des Antriebssystems für den Fall, dass die Umdruckeinheit angeschwenkt ist (ANPosition);
- Fig. 2: eine Seitenansicht des Andrucksystems für den Fall, dass die Umdruckeinheit abgeschwenkt ist (AB- Position);
- Fig. 3: eine Schnittansicht an der Stelle K-K der Fig. 2;
- Fig. 4: eine Prinzipdarstellung des Schwenkbereiches des Antriebssystems;
- Fig. 5: eine Steuerschaltung für das Antriebssystem;
- Fig. 6: ein Beispiel einer tangentialen Führung des Aufzeichnungsträgers über Transferrolle und Zwischenträger mit Umlenkrollen;
- Fig. 7: ein Beispiel einer tangentialen Führung des Aufzeichnungsträgers über Transferrolle und Zwischenträger mit Umlenkbacken.

Aus den folgenden Figuren ist von einem elektrografischen Druck oder- Kopiergerät nur die Umdruckstation gezeigt, die prinzipiell dargestellt ist. Die übrigen Komponenten des Druck- oder Kopiergerätes können auf bekannte Weise aufgebaut sein.

Aus Fig. 1 und 2 ergibt sich der Aufbau der Umdruckstation US, wobei Fig. 1 die Umdruckstation in der angeschwenkten Position (AN- Position) zeigt, Fig. 2 in der abgeschwenkten Position (AB- Position).

Die Umdruckstation US dient in bekannter Weise dazu, Tonerbilder von einem Zwischenträger 3, z.B. einer Fotoleitertrommel, auf einen Aufzeichnungsträger 2, z.B. einen Papierbahn, umzudrucken. Der Umdruck erfolgt mit Hilfe einer Transferrolle 1, deren Funktion z.B. in WO 02/0777 19 beschrieben ist.

Die Umdruckstation US weist ein Antriebssystem AS auf, das folgende Komponenten umfasst:
- eine Antriebseinheit AE, z.B. einen Motor mit Steuerung, wobei die Antriebseinheit AE sowohl in einem Position- gesteuerten Modus als auch in einem Drehmomenten- gesteuerten Modus betreibbar ist;
   - ein mechanisches Übertragungselement UE;
   - eine Umdruckeinheit UD.
   - zusätzlich kann mindestens eine Ausgleichsvorrichtung 9 vorgesehen werden, zweckmäßigerweise zwei Ausgleichsvorrichtungen 9a, 9b.

Die Antriebseinheit AE kann aus einem Motor 4 mit Motorsteuerung (Fig. 5) bestehen, an dessen Antriebswelle 11 das Übertragungselement UE angreift. Dieses weist einen Exzenter 5 und einen Koppelarm 6 auf. Der Exzenter 5 ist auf der Antriebswelle 11 angeordnet (Fig. 3), der Koppelarm 6 ist drehbar und exzentrisch am Exzenter 5 gelagert, sowie drehbar an der Umdruckeinheit UD. Bei Bewegung der Antriebswelle 11 führt der Koppelarm 6 eine Bewegung zum Zwischenträger 3 hin aus.

Die Umdruckeinheit UD weist die folgenden Komponenten auf:
- einen Andruckbalken 7, an dem der Koppelarm 6 gelagert ist und der z.B. am einen Ende beidseits jeweils in einem Drehlager 12a, 12b angeordnet ist;
- im Ausführungsbeispiel zwei Lagerschwingen 8a, 8b, in der die Transferrolle 1 gelagert ist; die Lagerschwingen 8a, 8b sind ebenfalls um die Drehlager 12a, 12b drehbar angeordnet;
- evtl. eine Umlenkrolle 10 für den Aufzeichnungsträger 2 auf dem Andruckbalken 7.

Die evtl. vorgesehenen Ausgleichsvorrichtungen 9a, 9b wirken zwischen Andruckbalken 7 und Lagerschwingen 8a, 8b derart, dass ein Druck auf die Lagerschwingen 8a, 8b und damit auf die Transferrolle 1 in Richtung zum Zwischenträger 3 ausgeübt wird. Dazu ist es zweckmäßig, wenn die Lagerschwingen 8a, 8b relativ zu dem Andruckbalken 7 bewegbar sind. Die Ausgleichsvorrichtungen 9a, 9b können z.B. eine federndes oder evtl. dämpfendes Element, wie in den Fig. 1 bis 3 gezeigt, aufweisen. Die Transferrolle 1 kann sich dadurch parallel an den Zwischenträger 3 anlegen. Dabei bewegen sich evtl. die Lagerschwingen 8a, 8b gegenüber dem Andruckbalken 7, wobei die Ausgleichsvorrichtungen 9a, 9b etwas mehr gespannt oder entspannt werden. Weiterhin ist es zweckmäßig, wenn innerhalb der Umdruckeinheit UD mindestens zwei Ausgleichsvorrichtungen 9a, 9b vorgesehen werden, um über die ganze Breite der Transferrolle 1 einen gleichmäßigen Andruck an den Zwischenträger 3 zu erreichen.

Weiterhin können noch zusätzlich Führungsrollen 13 für den Aufzeichnungsträger 2 vorgesehen werden.

Fig. 1 zeigt den Zustand, in dem die Umdruckeinheit UD und damit die Transferrolle 1 an den Zwischenträger 3 angeschwenkt ist = AN- Position. Der Exzenter 5 steht dabei in einer für die Drehmomentenregelung günstigen Position etwa um 90° vom hinteren Totpunkt HT entfernt (lineares Übertragungsverhalten). Um die Umdruckeinheit UD vom Zwischenträger 3 abzuschwenken, wird die Antriebswelle 11 entsprechend Fig. 2 gedreht, der Exzenter 5 zieht über den Koppelarm 6 die Umdruckeinheit UD und damit die Transferrolle 1 vom Zwischenträger 3 weg in die AB- Position. Dabei dreht die Umdruckeinheit UD um die Drehlager 12a, 12b.

Solange kein Andruck zwischen Transferrolle 1 und Zwischenträger 3 herrscht, drücken die Ausgleichsvorrichtungen 9a,9b die Lagerschwingen 8a, 8b an je einen Anschlag 34 am Andruckbalken 7 an, in diesen Phasen bewegen sich die Lagerschwingen 8a, 8b und der Andruckbalken 7 synchron.

Aus Fig. 3 ergibt sich die Ansicht K-K der Fig. 2. Die Antriebseinheit AE weist eine Antriebswelle 11 auf, an der der Exzenter 5 gelagert ist. Der Koppelarm 6 ist sowohl am Exzenter 5 als auch am Andruckbalken 7 drehbar gelagert. In den Lagerschwingen 8a, 8b sind die Lagerzapfen 1a, 1b der Transferrolle 1 gelagert. Die Lagerung 1a, 1b (z.B. ein Kugellager) der Transferrolle 1 in den Lagerschwingen 8a, 8b kann eine Schrägstellung der Achse von Transferrolle 1 zum Drehlager 12 aufnehmen. Die Lagerschwingen 8a, 8b sind weiterhin gegenüber dem Druckbalken 7 um die Achse 12a, 12b beweglich gelagert. Über die Ausgleichsvorrichtungen 9a, 9b kann somit die Transferrolle 1 in Richtung zum Zwischenträger 3 so eingestellt werden, dass die Andruckkraft über die Breite des Aufzeichnungsträgers 3 auch bei Taumelschlag gleich verteilt ist. Die Ausgleichsvorrichtungen 9 können dämpfende Eigenschaften haben, darüber hinaus ist der verfügbare Ausgleichsweg so klein gewählt, dass das Antriebssystem AS keine Schwingungsneigung aufweist.

Aus Fig. 4 ergibt sich eine Prinzipdarstellung der Drehbewegung der Antriebswelle von der AN- Position in die AB- Position und umgekehrt. Um diese Endpositionen feststellen zu können, können z.B. Hallschalter H an diesen angeordnet sein, die ein Sensorsignal abgeben, wenn z.B. eine Markierung an der Antriebswelle an dem entsprechenden Hallschalter vorbeiläuft. Von der AB- Position (Hallschalter H2) ausgehend erfolgt z.B. eine Drehung der Antriebswelle nach rechts bis die AN- Position erreicht ist, an der ein Hallschalter H1 angeordnet sein kann. Bevor die AN- Position erreicht ist, berührt die Transferrolle 1 bereits den Zwischenträger 3 an der Stelle BER. In Fig. 4 sind die einzelnen Positionen der Antriebswelle mit Toleranzbereich dargestellt. Die AB- Position kann aber auch mit einem mechanischen Referenzanschlag 35 festgelegt werden. Der Exzenter 5 kann in der AN- Position etwa 90° von einem Totpunkt HT entfernt liegen, um eine Drehmomentensteuerung zu erleichtern.

Wenn z.B. eine Umdruckstation US oder eine neue Transferrolle 1 in ein Druckgerät eingesetzt wird, ist es zweckmäßig, die Antriebseinheit AE in ihrer Drehbewegung so einzustellen, dass die Umdruckeinheit UD und damit die Transferrolle 1 von der AB- Position exakt in die AN- Position geschwenkt werden kann und Toleranzen z.B. bei dem Zwischenträger 3, der Transferrolle 1 oder des Aufzeichnungsträgers 2 kompensiert sind. Dazu muss sowohl die AB- Position, aber insbesondere die AN-Position genau festgelegt werden. Dies kann z.B. mit Hilfe eines Positionszählers erfolgen, dessen Zählerstand die Position der Antriebswelle 11 anzeigt.

Dann wird zunächst die AB- Position festgelegt. Dazu kann z.B. der Hallschalter H2 verwendet werden, der ein Sensorsignal abgibt, wenn eine Markierung der Antriebswelle 11 an diesem vorbeiläuft. Es ist jedoch auch möglich, an dieser Stelle einen mechanischen Anschlag 35 anzuordnen, der die Drehbewegung der Antriebswelle 11 begrenzt. Der Zählerstand des Positionszählers in dieser Lage wird als erster Zählerstand gespeichert. Die AB- Position kann dabei, wie Fig. 4 zeigt, in einem definierten Abstand zum Referenzanschlag 35 liegen. Nunmehr wird die Antriebseinheit AE in den Drehmomenten- gesteuerten Modus geschaltet und die Antriebswelle 11 solange bewegt bis sie blockiert. Dies ist dann der Fall, wenn die Transferrolle 1 an dem Zwischenträger 3 mit einer entsprechenden Andruckkraft anliegt. Diese Andruckkraft kann somit über das Drehmoment beeinflusst werden. In dieser Lage wird der Zählerstand des Positionszählers als zweiter Zählerstand gespeichert. Dieser zweite Suchvorgang kann mehrmals wiederholt werden, um z.B. Toleranzen des Zwischenträgers 3 oder der Transferrolle 1 auszugleichen. Aus den verschiedenen zweiten Zählerständen kann dann ein Mittelwert gebildet werden, der im Druckbetrieb verwendet wird.

Im Druckbetrieb wird ausgehend von der AB- Position die Antriebseinheit AE zunächst im Positions- gesteuertem Modus betrieben. Die Antriebswelle 11 bewegt die Umdruckeinheit UD und die Transferrolle 1 zum Zwischenträger 3. Wenn der Positionszähler seinen zweiten Zählerstand erreicht hat, ist die Transferrolle 1 in Betriebsposition für den Umdruck. Ab jetzt wird die Antriebseinheit AE in den Drehmoment- gesteuerten Modus geschaltet, wodurch die Transferrolle 1 mit der gewünschten Andruckkraft am Zwischenträger 3 anliegt.

Nach Beendigung des Umdruckvorganges wird die Umdruckeinheit UD und die Transferrolle 1 vom Zwischenträger 3 abgeschwenkt. Dazu wird die Antriebseinheit AE in den Position- gesteuerten Modus geschaltet und die Antriebswelle 11 solange bewegt bis der erste Zählerstand erreicht ist.

Aus Fig. 5 ergibt sich ein Aufbau der Antriebseinheit AE. Sie weist einen Motor 4, eine Motorsteuerung 22 und eine Steuerung 26 für den Aufzeichnungsträger 2 auf. Am Motor ist ein inkrementaler Motordrehgeber 16 angeordnet, um eine schrittweise Positionsüberwachung mit hoher Auflösung, z.B. 360°/8196 Inkrementalsignale zu ermöglichen. Von diesem führen Leitungen 17 zur Motorsteuerung 22, über die die Inkrementalsignale zum Positionszähler, realisiert auf der Motorsteuerung 22, übertragen werden. Weiterhin führen Leitungen 18 zur Leistungsversorgung zum Motor 4. Zusätzlich kann der Motorsteuerung 22 über eine Leitung 21 ein Signal zum Anschwenken oder Abschwenken z.B. aus Sicherheitsgründen zugeführt werden.

Die Motorsteuerung 22 ist weiterhin mit der Aufzeichnungsträgersteuerung 26 über Leitungen 23, 24 und 25 verbunden. Die Leitung 23 ist eine BUS- Leitung zur Übertragung von Parametern (z.B. Drehmoment, Betriebsmodus, Fehlermeldung), über die Leitung 24 können Start- Stoppsignale für die Umdruckstation übertragen werden, z.B. Triggern von Aktionen wie Anschwenken- oder Abschwenken, über die Leitung 25 Resetsignale, um die Motorsteuerung in einen Ausgangszustand zu versetzen. Der Steuerung 26 werden über die Leitungen 27 Sensorsignale z.B. von Kraftsensoren, Bahnzugsensoren, zugeführt, über die Leitung 28 Triggersignale und über den Bus 29 Gerätedaten vom Gerätebus 30. Durch Kraftsensoren für die Ausgleichsvorrichtungen 9 können positionsgeführte Motoren (z.B. Schrittmotoren) für den Antrieb verwendet werden.

Die Erfindung ist in Verbindung mit einem rotatorischen Antrieb beschrieben worden. Es ist jedoch auch möglich, als Antrieb einen Linearmotor einzusetzen, der allerdings ebenfalls in den zwei oben geschilderten Betriebsmodi betrieben werden muss. Schließlich ist es auch möglich, zwei oder mehrere Antriebseinheiten zu verwenden, die dann an verschiedenen Stellen der Umdruckeinheit UD angeordnet werden können. Zudem kann die Transferrolle 1 federnde oder dämpfende Eigenschaften aufweisen, erreicht z.B. durch eine Gummibeschichtung, dann kann auf die Ausgleichsvorrichtung 9 evtl. verzichtet werden.

Die Funktion der Transferrolle 1 wird weiter verbessert, wenn der Aufzeichnungsträger 2 tangential auf den Oberflächen der Transferrolle 1 und dem Zwischenträger 3 geführt wird. Dadurch wird sicher gestellt, dass die Tonerübertragungsrichtung senkrecht zur Ebene des Aufzeichnungsträgers 2 liegt und dem elektrischen Feld zwischen Zwischenträger 3 und Transferrolle 1 entspricht. Die Folge ist, dass der Tonerverflug minimiert wird und das Druckbild gleichmäßiger wird.

Zwei Realisierungen einer derartigen Führung des Aufzeichnungsträgers ergeben sich aus Fig. 6 und 7. In Fig. 6 wird die entsprechende Führung des Aufzeichnungsträgers 2 mit Hilfe von Umlenkrollen 31 erreicht, in Fig. 7 mit Hilfe von Umlenkbacken 32. Die Tangentiale 33 ist jeweils eingezeichnet. In den Fig. 6 und 7 sind die für die Darstellung des Prinzips nicht erforderlichen Elemente der Umdruckstation US nach den Fig. 1 bis 3 weggelassen worden.

### Bezugszeichenliste

- US: Umdruckstation
- UD: Umdruckeinheit
- AS: Antriebssystem
- AE: Antriebseinheit
- UE: Übertragungselement
- HT: unterer Totpunkt
- 1: Transferrolle
- 1a, 1b: Lagerzapfen
- 2: Aufzeichnungsträger
- 3: Zwischenträger
- 4: Motor
- 5: Exzenter
- 6: Koppelarm
- 7: Andruckbalken
- 8: Lagerschwinge
- 9: Ausgleichsvorrichtung
- 10: Umlenkrolle
- 11: Antriebswelle
- 12a, 12b: Drehlager
- 13: Führungsrollen
- 14: Inkrementaler Motordrehgeber
- 15: Lagerung Andruckbalken
- 17: Leitung: Inkrementalsignale, Rotorlageerkennung
- 18: Leitung: Leistungsübertragung
- 19: Leistungsversorgung
- 20: Logikversorgung
- 21: Signalleitung: Anschwenken, Abschwenken
- 22: Motorsteuerung
- 23: Datenleitungen (BUS- Leitung)
- 24: Start- Stopp- Leitung (Triggerleitung)
- 25: Reset- Leitung
- 26: Steuerung: Auszeichnungsträger
- 27: Sensorleitungen
- 28: Triggersignalleitung
- 29: Datenbus
- 30: Geräte- Datenbus
- 31: Umlenkrollen
- 32: Umlenkbacken
- 33: Tangentiale
- 34: Anschlag im Andruckbalken
- 35: Referenzanschlag

## Patentansprüche

1. Umdruckstation für ein elektrografisches Druck- oder Kopiergerät,
- bei der eine Transferrolle (1) zum Übertragen eines auf einem Zwischenträger (3) erzeugten Tonerbildes auf mindestens einen Aufzeichnungsträger (2) in einem Umdruckbereich der Umdruckstation (US) vorgesehen ist,
- bei der mindestens ein Antriebssystem (AS) vorgesehen ist mit
• einer Umdruckeinheit (UD), in der die Transferrolle (1) gelagert ist,
• einer Antriebseinheit (AE), die über eine Übertragungselement (UE) die Umdruckeinheit (UD) und damit die Transferrolle (1) an den Zwischenträger (3) in eine AN-Position anschwenkt oder in eine AB- Position abschwenk und die derart ausgeführt ist, dass sie beim Anschwenkvorgang bis zum Erreichen der AN- Position Positions- gesteuert ist und in der AN- Position Drehmoment- gesteuert ist.

2. Umdruckstation nach Anspruch 1, bei der mindestens eine Ausgleichsvorrichtung (9) vorgesehen ist, die zwischen der Umdruckeinheit (UD) und der Lagerung der Transferrolle (1) angeordnet ist und die derart ausgeführt ist, dass sie die Transferrolle (1) gleichmäßig über deren Breite an den Zwischenträger (3) andrückt.

3. Umdruckstation nach einem der vorhergehenden Ansprüche, bei der die Umdruckeinheit (UD) folgende Komponenten aufweist:
- einen einseitig gelagerten Andruckbalken (7), an dem das Übertragungselement (UE) angreift,
- mindestens eine im Andruckbalken (7) gelagerte Lagerschwinge (8), in der die Transferrolle (1) gelagert ist.

4. Umdruckstation nach Anspruch 3, bei der das Übertragungselement (UE) einen Exzenter (5) aufweist, der an einer Antriebswelle (11) der Antriebseinheit (AE) angeordnet ist und einen Koppelärm (6) aufweist, der am Exzenter (5) und der Umdruckeinheit (UD) drehbar gelagert ist und der die Bewegung des Exzenters (5) auf die Umdruckeinheit (UD) überträgt.

5. Umdruckstation nach Anspruch 3 oder 4, bei der die Transferrolle (1) an beiden Enden Lagerzapfen (1a, 1b) aufweist, die in zwei Lagerschwingen (8a, (b) gelagert sind.

6. Umdruckstation nach Anspruch 5, bei der zwei Ausgleichsvorrichtungen (9a, 9b) vorgesehen sind, jeweils eine pro Lagerschwinge (8a, 8b).

7. Umdruckstation nach Anspruch 6, bei der die Lagerschwingen (8a, 8b) im Andruckbalken (7) derart gelagert sind, dass sie beweglich gegenüber dem Andruckbalken (7) sind, so dass die Ausgleichsvorrichtungen (9a, 9b) bewirken, dass die Transferrolle (1) über ihre Breite gleichmäßig an den Zwischenträger (3) angedrückt ist.

8. Umdruckstation nach einem der Ansprüche 2 bis 7, bei der die mindestens eine Ausgleichsvorrichtung (9) aus federnden Elementen besteht.

9. Umdruckstation nach einem der Ansprüche 3 bis 8, bei der am Andruckbalken (7) eine Umlenkrolle (10) angeordnet ist, über die der Aufzeichnungsträger (2) geführt ist.

10. Umdruckstation nach Anspruch 9, bei der ein Drehlager (12) zur einseitigen Lagerung des Andruckbalkens (7) vorgesehen ist, wobei die Umlenkrolle (10) auf der dem Drehlager (12) abgewandten Seite des Andruckbalkens (7) angeordnet ist.

11. Umdruckstation nach einem der vorhergehenden Ansprüche, bei der die Antriebseinheit (AE) einen Positionszähler aufweist, der die Drehung der Antriebswelle (11) schrittweise zählt.

12. Umdruckstation nach einem der vorhergehenden Ansprüche, bei der in der Antriebseinheit (AE) Hallschalter (H) angeordnet sind, jeweils einer zur Feststellung der AB- Position und einer zur Feststellung der AN- Position.

13. Umdruckstation nach einem der Ansprüche 1 bis 12, bei der zur Feststellung der AB- Position ein Referenzanschlag (35) in der Antriebseinheit (AE) angeordnet ist.

14. Umdruckstation nach einem der vorhergehenden Ansprüche, bei der die Antriebseinheit (AE) einen rotatorischen Motor oder einen Linarmotor aufweist.

15. Umdruckstation nach einem der vorhergehenden Ansprüche, bei der die Transferrolle (1) dämpfende Eigenschaften aufweist.

16. Umdruckstation nach einem der vorhergehenden Ansprüche, bei der die Umdruckeinheit (UD) Umlenkmittel für den Aufzeichnungsträger (2) aufweist, die derart angeordnet sind, dass der Aufzeichnungsträger (2) zwischen Zwischenträger (3) und Transferrolle (1) tangential auf den Oberflächen von Zwischenträger (3) und Transferrolle (1) geführt ist.

17. Umdruckstation nach Anspruch 16, bei der die Umlenkmittel Umlenkrollen (31) sind.

18. Umdruckstation nach Anspruch 16, bei der die Umlenkmittel Umlenkbacken (32) sind.

19. Umdruckstation nach einem der vorhergehenden Ansprüche, bei der der Aufzeichnungsträger (2) bandförmig ist.

20. Verfahren zur Umdrucken von auf einem Zwischenträger (3) aufgebrachten Tonerbilder auf einen Aufzeichnungsträger (2) unter Verwendung der Umdruckstation nach einem der Ansprüche 1 bis 18.

21. Verfahren, nach Anspruch 20, bei dem zur Ermittlung der AB- Position der Umdruckeinheit (UD) die Antriebseinheit (AE) die Umdruckeinheit solange bewegt bis ein Hallschalter (H2) für die AB- Position anspricht bzw. bis sie auf einen mechanischen Referenzanschlag (35) auftrifft und bei dem dann die erreichte Position der Antriebswelle (11) gespeichert wird.

22. Verfahren nach Anspruch 20 oder 21, bei dem die AN- Position der Umdruckeinheit (UD) derart ermittelt wird, dass die Antriebseinheit (AE) Drehmomenten- gesteuert die Umdruckeinheit (UD) zum Zwischenträger (3) bewegt bis die Transferrolle (1) am Zwischenträger (3) anliegt und die Antriebswelle (11) blockiert und dann diese Position der Antriebswelle (11) gespeichert wird.

23. Verfahren nach Anspruch 21 oder 22, bei dem die Position der Antriebswelle (11) mit Hilfe eines Positionszählers (14) gemessen wird.

24. Verfahren nach einem der Ansprüche 20 bis 23, bei dem beim Anschwenken der Umdruckeinheit (UD) aus der AB- Position die Antriebseinheit (AE) zunächst Position- gesteuert bewegt wird bis die AN- Position erreicht ist und dann in die Drehmomentensteuerung übergegangen wird, um eine konstante Andruckkraft der Transferrolle (1) an den Zwischenträger (3) einzustellen.

25. Verfahren nach einem der Ansprüche 20 bis 24 bei dem der Abschwenkvorgang Position- gesteuert erfolgt bis die AB-Position erreicht wird.

26. Verfahren nach einem der Ansprüche 20 bis 25, bei dem die AB- Position und die AN- Position aus dem Zählerstand des Positionszählers (14) ermittelt wird.

## Claims

1. A transfer printing station for an electrographic printer or copier device,
- in which a transfer roller (1) for the transfer of a toner image generated on an intermediate carrier onto at least one recording medium (2) is provided in a transfer printing region of the transfer printing station (US),
- in which at least one drive system (AS) is provided, comprising
• a transfer printing unit (UD) in which the transfer roller is mounted,
• a drive unit (AE) which via a transfer element (UE) pivots the transfer printing unit (UD) and thus the transfer roller (1) towards the intermediate carrier (3) into an ON position and away from the intermediate carrier into an OFF position, and which is designed such that it is position-controlled in the pivot-towards operation until reaching the ON position and is torque-controlled in the ON position.

2. The transfer printing station according to claim 1, in which at least one compensation device (9) is provided which is arranged between the transfer printing unit (UD) and the mounting of the transfer roller (1) and which is designed such that it uniformly presses the transfer roller (1) onto the intermediate carrier (3) over a width of said transfer roller.

3. The transfer printing station according to one of the preceding claims, in which the transfer printing unit (UD) comprises the following components:
- a one-side mounted pressure bar (7) on which the transfer element (UE) engages,
- at least one bearing rocker (8) which is mounted in the pressure bar (7) and in which the transfer roller (1) is mounted.

4. The transfer printing station according to claim 3, in which the transfer element (UE) comprises an eccentric (5) which is arranged on a drive shaft (11) of the drive unit (AE) and comprises a coupling arm (6) which is rotatably mounted on the eccentric (5) and the transfer printing unit (UD) and which transfers the motion of the eccentric (5) to the transfer printing unit (UD).

5. The transfer printing unit according to claim 3 or 4, in which the transfer roller (1) has bearing pins (1 a, 1 b) at both ends that are mounted in two bearing rockers (8a, 8b).

6. The transfer printing station according to claim 5, in which two compensation devices (9a, 9b) are provided, one per bearing rocker (8a, 8b).

7. The transfer printing station according to claim 6, in which the bearing rockers (8a, 8b) are mounted in the pressure bar (7) such that they are movable relative to the pressure bar (7), so that the compensation devices (9a, 9b) effect that the transfer roller (1) is pressed against the intermediate carrier (3) uniformly over its width.

8. The transfer printing station according to one of the claims 2 to 7, in which the at least one compensation device (9) is comprised of elastic elements.

9. The transfer printing station according to one of the claims 3 to 8, in which a deflection roller (10) around which the recording medium (2) is guided is arranged on the pressure bar (7).

10. The transfer printing station according to claim 9, in which a pivot bearing (12) for the one-side mounting of the pressure bar (7) is provided, the deflection roller (10) being arranged on the side of the pressure bar (7) facing away from the pivot bearing (12).

11. The transfer printing station according to one of the preceding claims, in which the drive unit (AE) has a position counter that counts the rotation of the drive shaft (11) step-by-step.

12. The transfer printing station according to one of the preceding claims, in which in the drive unit (AE) a Hall switch (H) is arranged, one for the determination of the OFF position and one for the determination of the ON position.

13. The transfer printing station according to one of the claims 1 to 12, in which for determining the OFF position, a reference stop (35) is arranged in the drive unit (AE).

14. The transfer printing station according to one of the preceding claims, in which the drive unit (AE) has a rotatory motor or a linear motor.

15. The transfer printing station according to one of the preceding claims, in which the transfer roller (1) exhibits damping properties.

16. The transfer printing station according to one of the preceding claims, in which the transfer printing unit (UD) has deflection means for the recording medium (2) which are arranged such that the recording medium (2) is guided between the intermediate carrier (3) and the transfer roller (1) tangentially on the surfaces of the intermediate carrier (3) and the transfer roller (1).

17. The transfer printing station according to claim 16, in which the deflection means are deflection rollers (31).

18. The transfer printing station according to claim 16, in which the deflection means are deflection jaws (32).

19. The transfer printing station according to one of the preceding claims, in which the recording medium (2) is belt-shaped.

20. A method for transfer printing of toner images applied on an intermediate carrier (3) onto a recording medium (2) using the transfer printing station according to one of the claims 1 to 18.

21. The method according to claim 20, in which for determining the OFF position of the transfer printing unit (UD) the drive unit (AE) moves the transfer printing unit until a Hall switch (H2) responds for the OFF position or until it reaches a mechanical reference stop (35) and in which then the position of the drive shaft (11) reached is stored.

22. The method according to claim 20 or 21, in which the ON position of the transfer printing unit (UD) is determined such that the drive unit (AE) moves the transfer printing unit (UD) torque-controlled to the intermediate carrier (3) until the transfer roller (1) rests on the intermediate carrier (3) and the drive shaft (11) is blocked and then this position of the drive shaft (11) is stored.

23. The method according to claim 21 or 22, in which the position of the drive shaft (11) is measured with the aid of a position counter (14).

24. The method according to one of the claims 20 to 23, in which upon pivoting the transfer printing unit (UD) from the OFF position, the drive unit (AE) is moved at first position-controlled until the ON position is reached and then is switched into the torque-control in order to adjust a constant pressing force of the transfer roller (1) to the intermediate carrier (3).

25. The method according to one of the claims 20 to 24, in which the pivot-away operation is effected position-controlled until the OFF position is reached.

26. The method according to one of the claims 20 to 25, in which the OFF position and the ON position are determined from the counter reading of the position counter (14).

## Revendications

1. Station de transfert pour un appareil d'impression ou de copie électrographique, dans lequel
- il est prévu un rouleau de transfert (1) pour transférer une image, formée par du toner et générée sur un support intermédiaire (3), sur au moins un support d'information (2) dans une région de transfert de la station de transfert (US),
- il est prévu au moins un système d'entraînement (AS) qui comporte
* une unité de transfert (UD) dans laquelle est monté le rouleau de transfert (1),
* une unité d'entraînement (AE) qui fait pivoter l'unité de transfert (UD) et donc le rouleau de transfert (1), par le biais d'un élément de transmission (UE), vers une position AN pour rapprocher ladite unité de transfert du support intermédiaire (3), ou vers une position AB pour l'en écarter, et qui est configurée de façon à être commandée en position, lors du processus de rapprochement, jusqu'à ce que la position AN soit atteinte, et à être commandée en couple de rotation une fois dans la position AN.

2. Station de transfert selon la revendication 1, dans laquelle il est prévu au moins un dispositif de compensation (9) qui est disposé entre l'unité de transfert (UD) et le support sur paliers du rouleau de transfert (1), et qui est configurée de façon à presser le rouleau de transfert (1), uniformément sur toute sa largeur, contre le support intermédiaire (3).

3. Station de transfert selon l'une des revendications précédentes, dans laquelle l'unité de transfert (UD) comporte les composants suivants :
- une poutre de pressage (7) qui montée sur un côté, avec laquelle s'engage l'élément de transmission (UE),
- au moins un palier oscillant (8) qui est monté dans la poutre de pressage (7), dans lequel est monté le rouleau de transfert (1).

4. Station de transfert selon la revendication 3, dans laquelle l'élément de transmission (UE) comporte un excentrique (5) qui est disposé sur un arbre d'entraînement (11) de l'unité d'entraînement (AE), et qui comporte un bras de couplage (6), qui est monté à rotation sur l'excentrique (5) et l'unité de transfert (UD), et qui transmet le mouvement de l'excentrique (5) à l'unité de transfert (UD).

5. Station de transfert selon la revendication 3 ou 4, dans laquelle le rouleau de transfert (1) comporte aux deux extrémités des tourillons (1a, 1b) qui sont montés dans deux paliers oscillants (8a, 8b).

6. Station de transfert selon la revendication 5, dans laquelle il est prévu deux dispositifs de compensation (9a, 9b), un par palier oscillant (8a, 8b).

7. Station de transfert selon la revendication 6, dans laquelle les paliers oscillants (8a, 8b) sont montés dans la poutre de pressage (7) de façon à être mobiles par rapport à ladite poutre de pressage (7), de sorte que les dispositifs de compensation (9a, 9b) agissent de telle manière que le rouleau de transfert (1) soit pressé uniformément sur toute sa largeur contre le support intermédiaire (3).

8. Station de transfert selon l'une des revendications 2 à 7, dans laquelle l'au moins un dispositif de compensation (9) est constitué d'éléments ressorts.

9. Station de transfert selon l'une des revendications 3 à 8, dans laquelle sur la poutre de pressage (7) est disposé un rouleau de déviation (10) qui permet de guider le support d'information (2).

10. Station de transfert selon la revendication 9, dans laquelle il est prévu un palier rotatif (12) destiné à supporter sur un côté la poutre de pressage (7), le rouleau de déviation (10) étant disposé du côté de la poutre de pressage (7) qui est opposé au palier rotatif (12).

11. Station de transfert selon l'une des revendications précédentes, dans laquelle l'unité d'entraînement (AE) comporte un compteur de position qui compte la rotation de l'arbre d'entraînement (11) pas à pas.

12. Station de transfert selon l'une des revendications précédentes, dans laquelle des interrupteurs à effet Hall (H) sont disposés dans l'unité d'entraînement (AE), l'un desdits interrupteurs étant destiné à définir la position AB et un autre étant destiné à définir la position AN.

13. Station de transfert selon l'une des revendications 1 à 12, dans laquelle une butée de référence (35) est disposée dans l'unité d'entraînement (AE) afin de définir la position AB.

14. Station de transfert selon l'une des revendications précédentes, dans laquelle l'unité d'entraînement (AE) comporte un moteur rotatif ou un moteur linéaire.

15. Station de transfert selon l'une des revendications précédentes, dans laquelle le rouleau de transfert (1) présente des propriétés d'amortissement.

16. Station de transfert selon l'une des revendications précédentes, dans laquelle l'unité de transfert (UD) comporte des moyens de déviation du support d'information (2) qui sont disposés de telle sorte que le support d'information (2) est guidé entre le support intermédiaire (3) et le rouleau de transfert (1), tangentiellement à la surface du support intermédiaire (3) et du rouleau de transfert (1).

17. Station de transfert selon la revendication 16, dans laquelle les moyens de déviation sont des rouleaux de déviation (31).

18. Station de transfert selon la revendication 16, dans laquelle les moyens de déviation sont des joues de déviation (32).

19. Station de transfert selon l'une des revendications précédentes, dans laquelle le support d'information (2) se présente sous la forme d'une bande.

20. Procédé de transfert d'images, formées par du toner et déposées sur un support intermédiaire (3), sur un support d'information (2), en utilisant une station de transfert selon l'une des revendications 1 à 18.

21. Procédé selon la revendication 20, dans lequel, pour déterminer la position AB de l'unité de transfert (UD), l'unité d'entraînement (AE) déplace l'unité de transfert jusqu'à ce qu'un interrupteur à effet Hall (H2) destiné à la position AB se déclenche, ou jusqu'à ce que ladite unité de transfert vienne en contact avec une butée de référence mécanique (35), et dans lequel la position atteinte par l'arbre d'entraînement (11) est ensuite mémorisée.

22. Procédé selon la revendication 20 ou 21, dans lequel la position AN de l'unité de transfert (UD) est déterminée de telle sorte que l'unité d'entraînement (AE) déplace, de façon commandée en couple de rotation, l'unité de transfert (UD) vers le support intermédiaire (3) jusqu'à ce que le rouleau de transfert (1) porte contre le support intermédiaire (3), et bloque l'arbre d'entraînement (11), puis cette position de l'arbre d'entraînement (11) est mémorisée.

23. Procédé selon la revendication 21 ou 22, dans lequel la position de l'arbre d'entraînement (11) est mesurée à l'aide d'un compteur de position (14).

24. Procédé selon l'une des revendications 20 à 23, dans lequel, pendant le pivotement de rapprochement de l'unité de transfert (UD) depuis la position AB, l'unité d'entraînement (AE) est tout d'abord déplacée, en étant commandée en position, jusqu'à ce que la position AN soit atteinte, puis est passée en commande en couple de rotation pour régler une force de pressage constante du rouleau de transfert (1) contre le support intermédiaire (3).

25. Procédé selon l'une des revendications 20 à 24, dans lequel le processus de pivotement d'écartement est effectué de façon commandée en position jusqu'à ce que la position AB soit atteinte.

26. Procédé selon l'une des revendications 20 à 25, dans lequel la position AB et la position AN sont déterminées à partir de l'état du compteur de position (14).
